# FASCICULE DE BREVET EUROPEEN

(11) **EP 3 476 763 B1**
(45) Date de publication et mention de la délivrance du brevet: **29.07.2020**
(21) Numéro de dépôt: 18202942.1
(22) Date de dépôt: 26.10.2018
(51) Int. Cl.: B65D 43/16

(54) **BOÎTE EN MATIÈRE PLASTIQUE AVEC TÉMOIN DE PREMIÈRE OUVERTURE**
KASTEN AUS KUNSTSTOFF MIT KONTROLLANZEIGE FÜR DAS ERSTE ÖFFNEN
PLASTIC BOX WITH FIRST OPENING INDICATOR

(30) Priorité: 27.10.2017 FR 1760197
(43) Date de publication de la demande: 01.05.2019
(73) Titulaire: SIRAP FRANCE, 13550 Noves (FR)
(72) Inventeur: THIERRY, Jean-Claude, 13103 Saint Etienne du Grès (FR); BLANCHET, Frédéric, 30300 BEAUCAIRE (FR)
(74) Mandataire: Lavoix

(56) Documents cités:
- US-A1- 2006 289 549
- US-A1- 2009 090 712
- US-A1- 2014 284 346

## Description

La présente invention concerne le domaine des boîtes en matière plastique comprenant une base et un couvercle articulés l'un sur l'autre par l'intermédiaire d'une charnière.

Il est possible de commercialiser des produits alimentaires dans des boîtes en matière plastique comprenant une base et un couvercle articulé sur la base par l'intermédiaire d'une charnière, la base et le couvercle étant munis de reliefs de fermeture complémentaires configurés pour venir en prise pour maintenir le couvercle fermé.

Il est souhaitable de munir une telle boîte d'un témoin de première ouverture permettant au consommateur de vérifier que la boîte n'a pas été ouverte puis refermée.

WO2008/008343A1 divulgue une boîte comprenant une base et un couvercle reliés par une articulation, la base comprenant un talon périphérique s'étendant vers le haut et empêchant de saisir un bord périphérique du couvercle pour ouvrir ce dernier, l'articulation comprenant une partie frangible dont le retrait permet de libérer un bras permettant de saisir le couvercle pour l'ouvrir. Pour pouvoir ouvrir le couvercle, l'utilisateur doit donc rompre la partie frangible de l'articulation qui forme ainsi un témoin de première ouverture.

US8608008B2 divulgue une boîte comprenant une base et un couvercle reliés par une articulation, la base comprenant un talon périphérique s'étendant vers le haut de manière à empêcher de saisir un bord périphérique du couvercle pour ouvrir ce dernier, l'articulation étant frangible, la base et le couvercle étant munis de languettes pouvant être saisies par l'utilisateur pour soulever le couvercle en rompant l'articulation. Lorsque le couvercle est fermé, les languettes portées par la base et le couvercle ne s'étendent pas à partir de la base et du couvercle au-delà de l'axe d'articulation. L'articulation rompue à la première ouverture du couvercle forme un témoin de première ouverture.

US2006/289549A1 divulgue une boîte selon le préambule de la revendication 1, comprenant une base et un couvercle réalisés en une seule pièce de matière, reliés par deux charnières, chaque charnière possédant une portion de base solidaire de la base et une portion de couvercle solidaire du couvercle reliées par une ligne frangible prévue pour rompre lors de la première ouverture effectuée de sorte que la portion de couvercle se sépare de la base et reste solidaire du couvercle.

Un des buts de l'invention est de fournir une boîte avec témoin de première ouverture qui présente une fermeture fiable tout en présentant une ouverture facile pour l'utilisateur.

A cet effet, l'invention propose une boîte avec témoin de première ouverture selon la revendication 1.

La languette s'étendant au-delà de l'axe d'articulation en faisant saillie par rapport à la charnière, et qui peut par exemple être intégrée dans le film de matière dans lequel est formée la charnière, est facilement identifiable par l'utilisateur et permet une ouverture facile par l'utilisateur.

Des caractéristiques optionnelles de la boîte avec témoin de première ouverture sont définies aux revendications 2 à 10.

L'invention et ses avantages seront mieux compris à la lecture de la description qui va suivre, donnée uniquement à titre d'exemple non limitatif, et faite en référence aux dessins annexés, sur lesquels :
- la Figure 1 est une vue en perspective d'une boîte ouverte, avant sa première fermeture ;
- la Figure 2 est une vue de détail de la Figure 1 illustrant une charnière de la boîte ;
- la Figure 3 est une vue en perspective de la boîte au cours de sa première fermeture ;
- la Figure 4 est une vue en perspective de la boîte fermée, avant la première ouverture ;
- la Figure 5 est une vue en perspective de la boîte ouverte après sa première ouverture ; et
- la Figure 6 est une vue en perspective de la boîte refermée après sa première ouverture.

La boîte 2 illustrée sur les Figures 1 à 6 comprend une base 4 et un couvercle 6 articulé sur la base 4 par l'intermédiaire d'une charnière 8 définissant un axe d'articulation A autour duquel le couvercle 6 pivote lors de la première fermeture de la boîte 2.

La boîte 2 est par exemple une boîte d'emballage de produits alimentaires.

La boîte 2 est réalisée en une seule pièce de matière plastique. La base 4 et le couvercle 6 sont ainsi réalisés dans une seule pièce de matière plastique. La matière plastique est par exemple du PET (polyéthylène téréphtalate ou poly(téréphtalate d'éthylène)).

La boîte 2 est par exemple réalisée par thermoformage d'une feuille de matière plastique avec l'assistance d'un moule.

La charnière 8 comprend au moins une partie de charnière 10, ici deux parties de charnière 10.

Chaque partie de charnière 10 est configurée pour se plier suivant l'axe d'articulation A pour permettre la fermeture du couvercle 6 par pivotement du couvercle 6 par rapport à la base 4 autour de l'axe d'articulation A.

Chaque partie de charnière 10 comprend ici une portion de base 12 solidaire de la base 4 et une portion de couvercle 14 solidaire du couvercle 6, la portion de base 12 et la portion de couvercle 14 étant reliées par une portion de pliage 16.

Chaque partie de charnière 10 est configurée pour se plier par pliage de sa portion de pliage 16. La portion de pliage 16 de chaque partie de charnière 10 s'étend suivant l'axe d'articulation A. La portion de pliage 16 de chaque partie de charnière 10 est par exemple formée d'une rainure.

La portion de couvercle 14 de chaque partie d'articulation 10 est liée au couvercle 6 par une liaison frangible 18 configurée pour rompre lors de la première ouverture du couvercle 6.

Chaque partie d'articulation 10 forme ainsi un témoin de première ouverture, la portion de couvercle 14 de chaque partie d'articulation 10 restant solidaire de la base 4 et dissociée du couvercle 6 après la première ouverture, en étant saillante (Figures 5 et 6).

Lorsque la boîte 2 est fermée mais qu'une partie de charnière 10 est rompue, i.e. séparée du couvercle 6 par rupture de la liaison frangible 18 entre la portion de couvercle 14 et le couvercle 6, cela signifie que la boîte 2 a été ouverte puis refermée.

La liaison frangible 18 est prévue pour rompre facilement. La liaison frangible 18 est par exemple formée par une ligne de rupture s'étendant à la jonction entre la portion de couvercle 14 de la partie de charnière 10 et le couvercle 6.

La ligne frangible 18 est par exemple une ligne prédécoupée. Une telle ligne prédécoupée est par exemple formée d'une série de pontets répartis le long d'une ligne frangible 18, chaque pontet reliant la portion de couvercle 14 de la partie de charnière 10 au couvercle 6.

La boîte 2 comprend une languette 20 solidaire du couvercle 6 et prévue pour permettre d'ouvrir le couvercle 6 en tirant sur la languette 20. La languette 20 s'étend à partir du couvercle 6 et au-delà de l'axe d'articulation A.

Lorsque la boîte 2 n'a jamais été fermée (Figures 1 et 2), la languette 20 s'étend du couvercle 6 vers la base 4.

La languette 20 est formée de manière à ne pas se plier lors de la première fermeture du couvercle 6.

Lorsque la boîte 2 est fermée pour la première fois (Figure 4), chaque partie de charnière 10 est pliée en deux autour de l'axe d'articulation A et se situe entièrement du même côté de l'axe d'articulation A que le couvercle 6.

La portion de couvercle 14 de chaque partie de charnière 10 est repliée sur la portion de base 12 de cette partie de charnière 10 par pliage de la portion de pliage 16.

Par ailleurs, la languette 20 se retourne sans se plier. Elle s'étend en saillie à partir du couvercle 6 vers l'extérieur de la boîte 2, en allant au-delà de l'axe d'articulation A. Il s'ensuit que la languette 20 fait saillie par rapport à la charnière 8, au-delà de l'axe d'articulation A. La languette 20 fait en particulier saillie vers l'extérieur de la boîte par rapport à la portion de couvercle 14 de chaque partie de charnière 10.

La languette 20 en saillie permet de faire comprendre à l'utilisateur qu'il convient de tirer sur la languette 20 pour ouvrir le couvercle 6.

Pour ouvrir la boîte 2 pour la première fois (Figure 5), l'utilisateur saisit et soulève la languette 20. Ceci a pour effet de rompre chaque liaison frangible 18 reliant une partie de charnière 10 au couvercle 6.

En option, la boîte 2 est munie d'un signe indiquant à l'utilisateur de tirer sur la languette 20 pour ouvrir le couvercle. L'indication peut être formée en creux ou en relief sur la languette 20, sur le couvercle 6 ou sur la base 4.

Comme visible sur les Figures 1 et 2, dans l'exemple illustré, la charnière 8 comprend deux parties de charnière 10 disposées de part et d'autre de la languette 20. La languette 20 se situe le long de l'axe d'articulation A entre les deux parties de charnière 10. Les deux parties de charnières 10 sont espacées l'une de l'autre le long de l'axe d'articulation A.

La charnière 8 et la languette 20 sont formées dans un film de matière 22 reliant initialement la base 4 et le couvercle 6, avant la première fermeture et la première ouverture de la boîte 2.

La languette 20 est découpée dans le film de matière 22 suivant une ligne de découpe 24.

Dans l'exemple illustré, la ligne de découpe 24 présente une forme en U, dont les deux branches sont sensiblement perpendiculaires à l'axe d'articulation A.

Chaque partie de charnière 10 est formée dans le film de matière 22. Chaque partie de charnière 10 résulte en partie de la découpe de la languette 20.

La liaison frangible 18 reliant chaque partie de charnière 10 au couvercle 6 s'étend à partir d'une extrémité de la ligne de découpe 24 de la languette 20. Ainsi, lorsque la languette 20 est tirée, chaque liaison frangible 18 est immédiatement sollicitée, ce qui permet une rupture facile et rapide de liaison frangible 18.

Dans l'exemple illustré, chaque liaison frangible 18 s'étend à partir d'une extrémité respective de la ligne de découpe 24.

Avantageusement chaque liaison frangible 18 s'étend depuis une extrémité de la ligne de découpe 24 jusqu'à un bord 26 du film de matière 22 en traversant la partie de charnière correspondante.

Dans l'exemple illustré, le film de matière 22 possède deux bords 26 opposés et chaque liaison frangible 18 s'étend vers un bord 26 respectif du film charnière 22. Les deux liaisons frangibles 18 s'étendent progressivement à l'écart l'une de l'autre.

Dans l'exemple illustré, chaque liaison frangible 18 s'étend radialement par rapport à l'axe d'articulation A à partir de la ligne de découpe 24, puis tourne sensiblement à 90° pour s'étendre axialement par rapport à l'axe d'articulation A, en rejoignant le bord 26 du film de matière 22.

La base 4 et le couvercle 6 comprennent des reliefs de fermeture complémentaires permettant de maintenir le couvercle 6 en position fermée. Les reliefs de fermeture complémentaires sont configurés pour être engagés à force l'un dans l'autre.

Les reliefs de fermeture complémentaires comprennent ici une nervure de fermeture 30 circonférentielle portée par le couvercle 6 et une gorge de fermeture 32 circonférentielle complémentaire ménagée sur la base 4, prévue pour s'engager à force l'une dans l'autre lors de la fermeture du couvercle 6.

La base 4 est munie d'un talon 34 de protection circonférentiel entourant le couvercle 6 et faisant saillie vers le haut par rapport au bord périphérique 36 du couvercle 6 lorsque le couvercle 6 est fermé. Ainsi, le talon 34 empêche un utilisateur de saisir le bord périphérique 36 du couvercle 6 fermé pour ouvrir ce dernier.

Le talon 34 est interrompu dans une zone de passage 38 (ou encoche) située circonférentiellement au droit de la charnière 8 et de la languette 20. Cette zone de passage 38 permet le passage de chaque partie de charnière 10 et de la languette 20 vers l'extérieur, à partir du bord périphérique 36 du couvercle 6.

En fonctionnement, pour la première ouverture de la boîte 4, l'utilisateur maintient la base 4 et tire la languette 20 vers le haut de manière à séparer le couvercle 6 de la base 4 (Figure 4).

La traction exercée sur la languette 20 jointive à chaque partie de charnière 10 permet une rupture rapide et facile de chaque liaison frangible 18.

La languette 20 étant située entre les deux parties de charnière 10, la traction de la languette 20 permet de rompre facilement les parties de charnière 10.

La localisation et les formes des liaisons frangibles 18 située entre les portions de couvercle 14 des parties de charnière 10 et le couvercle 6 assurent une rupture rapide et facile dès lors que la languette 20 est tirée.

En outre, la languette 20 étant située entre les deux parties de charnière 10, il existe une faible longueur du bord périphérique 36 restant libre entre chaque partie de charnière 10 et le talon 34 de protection. La boîte 2 est donc bien protégée contre une ouverture frauduleuse.

Après la première ouverture du couvercle 6, ce dernier est séparé de la base 4. Il est possible de refermer le couvercle 6 (Figure 6).

Cependant, les portions de couvercles 14 forment des témoins de première ouverture en restant solidaires de la base 4 et dissociées du couvercle 6, et en étant saillantes. L'utilisateur sait ainsi que la boîte 2 a déjà été ouverte.

L'invention n'est pas limitée aux exemples de réalisation illustrés, des variantes étant possibles.

Par ailleurs, le positionnement de la languette 20 entre deux parties de charnières est avantageux indépendamment du fait que la languette 20 fasse saillie vers l'extérieur de la boîte 2 fermée en dépassant l'axe d'articulation A, en particulier lorsque la languette 20 est jointive à chaque partie de charnière 10, et notamment délimitée par une ligne de découpe 24 dans le film de matière 22 dans lequel est formée la charnière 8.

## Revendications

1. Boîte avec témoin de première ouverture, la boîte étant réalisée en une seule pièce de matière plastique et comprenant une base (4) et un couvercle (6) reliés par un film de matière (22) dans lequel est formée une charnière (8) comprenant au moins une partie charnière (10) configurée pour se plier suivant un axe d'articulation (A) pour la première fermeture du couvercle (6), chaque partie de charnière (10) comprenant une portion de base (12) solidaire de la base (4) et une portion de couvercle (14) solidaire du couvercle (6), la portion de base (12) et la portion de couvercle (14) étant reliées par une portion de pliage (16) s'étendant suivant l'axe d'articulation (A), chaque partie de charnière (10) étant configurée pour se plier par pliage de sa portion de pliage (16), la portion de couvercle (14) étant repliée sur la portion de base (12), la boîte comprenant une languette (20) s'étendant à partir du couvercle (6) et au-delà de l'axe d'articulation (A), de sorte que lorsque la boîte est fermée, la languette (20) s'étend vers l'extérieur de la boîte à partir du couvercle (6) en faisant saillie par rapport à la charnière (8) au-delà de l'axe d'articulation (A), **caractérisée en ce que** la portion de couvercle (14) de chaque partie de charnière (10) est liée au couvercle (6) par une liaison frangible (18) configurée pour rompre à la première ouverture du couvercle (6), une traction de la languette (20) permettant d'ouvrir le couvercle (6) en rompant chaque liaison frangible (18), la portion de couvercle (14) de la partie de charnière (10) correspondante restant solidaire de la base (4) et dissociée du couvercle (6), en étant saillante.

2. Boîte selon la revendication 1, dans laquelle la languette (20) est formée dans le film de matière (22).

3. Boîte selon la revendication 1 ou la revendication 2, dans laquelle la languette (20) est découpée dans le film de matière (22) suivant une ligne de découpe.

4. Boîte selon l'une quelconque des revendications précédentes, dans laquelle la languette (20) est jointive avec chaque partie de charnière (10).

5. Boîte selon l'une quelconque des revendications précédentes, dans laquelle la charnière possède deux parties de charnière (10) situées de part et d'autre de la languette (20).

6. Boîte selon l'une quelconque des revendications précédentes, dans laquelle chaque liaison frangible (18) s'étend à partir d'une extrémité d'une ligne de découpe de la languette (20).

7. Boîte selon la revendication 6, dans laquelle chaque liaison frangible (18) s'étend depuis une extrémité de la ligne de découpe (24) jusqu'à un bord (26) du film de matière (22) en traversant la partie de charnière (10) correspondante.

8. Boîte selon l'une quelconque des revendications précédentes, dans laquelle la base (4) possède un talon de protection (34) circonférentiel surélevé par rapport au bord périphérique (36) du couvercle (6) lorsque celui-ci est fermé, le talon de protection (34) périphérique étant interrompu dans une zone de passage (38) à travers laquelle passent chaque partie de charnière (10) et la languette (20).

9. Boîte selon l'une quelconque des revendications précédentes, dans lequel la base (4) et le couvercle (6) comprennent des reliefs de fermeture (30, 32) complémentaires configurés pour être inséré en force l'un dans l'autre de manière à maintenir le couvercle (6) fermé.

10. Boîte selon l'une quelconque des revendications précédentes, dans laquelle la base (4) et le couvercle (6) présentent chacun une forme générale circulaire.

## Patentansprüche

1. Kästchen mit Erstes-Öffnen-Anzeiger, wobei das Kästchen realisiert ist aus einem einzigen Kunststoffmaterialstück und aufweist eine Basis (4) und einen Deckel (6), die durch einen Materialfilm (22) verbunden sind, von welchem ein Scharnier (8) gebildet ist, das aufweist wenigstes einen Scharnierteil (10), der konfiguriert ist, um sich falten zu lassen entlang einer Gelenkachse (A) für das erste Schließen des Deckels (6), wobei jeder Scharnierteil (10) aufweist einen Basisabschnitt (12), der mit der Basis (4) fest verbunden ist, und einen Deckelabschnitt (14), der mit dem Deckel (6) fest verbunden ist, wobei der Basisabschnitt (12) und der Deckelabschnitt (14) über einen Faltabschnitt (16) verbunden sind, der sich entlang der Gelenkachse (A) erstreckt, wobei jeder Scharnierteil (10) konfiguriert ist, um sich durch Faltung seines Faltabschnitts (16) falten zu lassen, wobei der Deckelabschnitt (14) auf den Basisabschnitt (12) gefaltet wird, wobei das Kästchen aufweist einen Zunge (20), die sich von dem Deckel (6) aus über die Gelenkachse (A) hinaus erstreckt, sodass, wenn das Kästchen geschlossen ist, sich die Zunge (20) von dem Deckel (6) aus zu dem Äußeren des Kästchens hin erstreckt unter Vorstehen von dem Scharnier (8) über die Gelenkachse (A) hinaus, **dadurch gekennzeichnet, dass** der Deckelabschnitt (14) jedes Scharnierteils (10) mit dem Deckel (6) über eine zerbrechliche Verbindung (18) verbunden ist, die konfiguriert ist, um beim ersten Öffnen des Deckels (6) zu zerreißen, wobei ein Ziehen der Zunge (20) erlaubt, den Deckel (6) zu öffnen unter Zerreißen jeder zerbrechlichen Verbindung (18), wobei der Deckelabschnitt (14) des korrespondierenden Scharnierteils (10) mit der Basis (4) fest verbunden bleibt und von dem Deckel (6) getrennt ist, wobei er vorsteht.

2. Kästchen gemäß Anspruch 1, wobei die Zunge (20) in dem Materialfilm (22) ausgebildet ist.

3. Kästchen gemäß Anspruch 1 oder Anspruch 2, wobei die Zunge (20) in dem Material (22) entlang einer Stanzlinie ausgestanzt ist.

4. Kästchen gemäß irgendeinem der vorhergehenden Ansprüche, wobei die Zunge (20) an jeden Scharnierteil (10) angesetzt ist.

5. Kästchen gemäß irgendeinem der vorhergehenden Ansprüche, wobei das Scharnier aufweist zwei Scharnierteile (10), die beiderseits der Zunge (20) angeordnet sind.

6. Kästchen gemäß irgendeinem der vorhergehenden Ansprüche, wobei sich jede zerbrechliche Verbindung (18) von einem Ende einer Stanzlinie der Zunge (20) aus erstreckt.

7. Kästchen gemäß Anspruch 6, wobei sich jede zerbrechliche Verbindung (18) von einem Ende der Stanzlinie (24) aus bis zu einem Rand (26) des Materialfilms (22) erstreckt unter Durchqueren des korrespondierenden Scharnierteils (10).

8. Kästchen gemäß irgendeinem der vorhergehenden Ansprüche, wobei die Basis (4) einen umfänglichen Schutzabsatz (34) aufweist, der bezüglich des Umfangsrands (36) des Deckels (6) erhöht ist, wenn dieser geschlossen ist, wobei der periphere Schutzabsatz (34) in einem Durchgangsbereich (38) unterbrochen ist, durch welchen jeder Scharnierteil (10) und die Zunge (20) hindurchgehen.

9. Kästchen gemäß irgendeinem der vorhergehenden Ansprüche, wobei die Basis (4) und der Deckel (6) komplementäre Schließreliefs (30, 32) aufweisen, die konfiguriert sind, um ineinander zwangseingesetzt zu werden in einer Weise, um den Deckel (6) geschlossen zu halten.

10. Kästchen gemäß irgendeinem der vorhergehenden Ansprüche, wobei die Basis (4) und der Deckel (6) jeweils eine im Allgemeinen kreisförmige Form haben.

## Claims

1. A box with a first opening indicator, the box being made in a single piece of plastic and comprising a base (4) and a lid (6) connected by a film of material (22) in which a hinge (8) is formed comprising at least one hinge part (10) configured to fold along an articulation axis (A) for the first closing of the lid (6), each hinge part (10) comprising a base portion (12) secured to the base (4) and a lid portion (14) secured to the lid (6), the base portion (12) and the lid portion (14) being connected by a folding portion (16) extending along the articulation axis (A), each hinge part (10) being configured to fold by folding of its folding portion (16), the lid portion (14) being folded onto the base portion (12), the box comprising a tongue (20) extending from the lid (6) and beyond the articulation axis (A), such that when the box is closed, the tongue (20) extends toward the outside of the box from the lid (6) while protruding relative to the hinge (8) beyond the articulation axis (A), **characterized in that** the lid portion (14) of each hinge part (10) is connected to the lid (6) by a frangible connection (18) configured to break upon the first opening of the lid (6), pulling on the tongue (20) making it possible to open the lid (6) by breaking each frangible connection (18), the lid portion (14) of the corresponding hinge part (10) remaining secured to the base (4) and separate from the lid (6), in a protruding state.

2. The box according to claim 1, wherein the tongue (20) is formed in the material film (22).

3. The box according to claim 1 or claim 2, wherein the tongue (20) is cut in the material film (22) along a cutting line.

4. The box according to any one of the preceding claims, wherein the tongue (20) is jointed with each hinge part (10).

5. The box according to any one of the preceding claims, wherein the hinge has two hinge parts (10) located on either side of the tongue (20).

6. The box according to any one of the preceding claims, wherein each frangible connection (18) extends from one end of a cutting line of the tongue (20).

7. The box according to claim 6, wherein each frangible connection (18) extends from an end of the cutting line (24) to an edge (26) of the material film (22) while traversing the corresponding hinge part.

8. The box according to any one of the preceding claims, wherein the base (4) has a circumferential protective spur (34) raised relative to the peripheral edge (36) of the lid (6) when the latter is closed, the peripheral protective spur (34) being interrupted in a passage zone (38) through which each hinge part (10) and the tongue (20) extend.

9. The box according to any one of the preceding claims, wherein the base (4) and the lid (6) comprise complementary closing reliefs (30, 32) configured to be inserted forcibly into one another so as to keep the lid (6) closed.

10. The box according to any one of the preceding claims, wherein the base (4) and the lid (6) each have a generally circular shape.
